# EUROPÄISCHE PATENTANMELDUNG

(11) **EP 1 873 069 A1**
(43) Veröffentlichungstag der Anmeldung: **02.01.2008**
(21) Anmeldenummer: 06013493.9
(22) Anmeldetag: 29.06.2006
(51) Int. Cl.: B65D 1/20, B65D 43/02, B65D 77/06, B65D 83/00, B67D 1/00

(54) **Nachfüllfass mit Innenbeutel**

(71) Anmelder: Gondorf, Matthias, 41462 Neuss (DE)
(72) Erfinder: Gondorf, Matthias, 41462 Neuss (DE)
(74) Vertreter: Paul, Dieter-Alfred

(57) **Zusammenfassung**

Die vorliegende Erfindung betrifft ein Getränkefass (1) mit einem Fasskörper (2), einem im Inneren des Faoskörpers (2) angeordneten Getränkebeutel (6), einer ersten Ventilanordnung (8) für die Entnahme des Getränks aus dem Beutel (6) und einer zweiten ventilanordnung (9), um dem Innenraum des Fasskörpers (2) ein komprimiertes Gas zuzuführen, welches dadurch gekennzeichnet ist, dass der Fasskörper (2) ein Fassunterteil (3) und ein Fassoberteil (4) aufweist, die lösbar miteinander verbunden sind.

## Beschreibung

Die Erfindung betrifft ein Getränkefass mit einem Fasskörper, einem im Inneren des Fasskörpers angeordneten Getränkebeutel, einer ersten Ventilanordnung für die Entnahme des Getränkes aus dem Beutel und einer zweiten Ventilanordnung, um dem Innenraum des Fasskörpers ein komprimiertes Gas zuzuführen.

In den letzten Jahren sind verschiedene Zapfanlagen entwickelt worden, die es auch Privatanwendern ermöglichen, Getränke zu Hause frisch zu zapfen. Besonders erfolgreich ist das System "Perfect Draft HD 3600" der Koninklijke Philips Electronics N.V., das in der WO 2005/113414A1 beschrieben ist. Für diese Zapfeinrichtung bieten insbesondere die Hersteller von Bier jeweils passende Getränkefässer mit einem Inhalt von 6 1 an. Im Fasskörper des Getränkefasses ist ein Getränkebeutel angeordnet. Über eine erste Ventilanordnung kann aus dem Getränkebeutel das Getränk mit Hilfe der Zapfeinrichtung entnommen werden. Außerdem ist der Innenraum des Fasskörpers über eine zweite Ventilanordnung mit einer Druckluftzuführung verbunden, welche die Aufgabe hat, den im Inneren des Fasskörpers angeordneten Getränkebeutel derart zu komprimieren, dass das Getränk durch die erste Ventilanordnung herausgepresst wird. Zusätzlich weist die Zapfeinrichtung eine Kühlvorrichtung für das in dem Beutel enthaltene Getränk auf. Sie ist durch ein Peltier-Element verwirklicht, das für eine permanente Kühlung sorgt.

wenn dass Fass leer ist, wird dieses als ganzes vom Verbraucher an den Handel zurückgegeben, worauf es zum Abfüller zurückgebracht wird, der es erneut befüllt.

Nachteilig ist hierbei vor allen Dingen, dass das gesamte Fass, welches sperrig ist und ein hohes Gewicht aufweist, zum Produzenten zurückbefördert werden muss. Dadurch entstehen hohe Transportkosten. Außerdem erfordert der Austausch des Getränkebeutels aufgrund der Konstruktion der bekannten Fässer auch für die Produzenten eine erheblichen technischen Aufwand, was zu hohen Kosten führt.

Aufgabe der vorliegenden Erfindung ist es deshalb, ein Getränkefass bereitzustellen, das schnell und leicht, auch von einem Endverbraucher, wiederbefüllt werden kann.

Diese Aufgabe wird dadurch gelöst, dass der Fasskörper ein Fassunterteil und ein Fassoberteil aufweist, die lösbar miteinander verbunden sind. Grundgedanke der vorliegenden Erfindung ist es also, ein Getränkefass so auszubilden, dass es auf einfache Weise geöffnet werden kann, um den in dem Fass enthaltenen Getränkebeutel auszutauschen.

Ein Vorteil des erfindungsgemäßen Getränkefasses ist, dass das Fass nicht mehr von dem Kunden in den Fachhandel zurückgebracht werden muss, von wo es dann zum Hersteller eingeschickt wird, sondern der Kunde lediglich ein Ersatzgetränkebeutel erwirbt, den er dann selbständig in das Getränkefass einsetzen kann, wodurch in erheblichem Mass Transportkosten eingespart werden. Außerdem können auch die Produzenten der Fässer einfacher und damit günstiger den Austausch der Getränkebeutel vornehmen.

Gemäss einer ersten Ausführungsform ist das Fassunterteil als Kühlakku ausgebildet. Auf diese Weise ist es möglich, das in dem Getränkebeutel enthaltene Getränk vor und während der Entnahme zu kühlen. Um das Fassunterteil auf eine niedrige Temperatur zu bringen, kann es beispielsweise in einem gewöhnlichen Kühlschrank oder einer ähnlichen Einrichtung abgekühlt werden. Es ist natürlich auch möglich, das als Kühlakku ausgebildete Fassunterteil während des Betriebes gegen ein weiteres, zuvor abgekühltes Fassunterteil auszutauschen, um eine zuverlässige Kühlung des Getränkes über einen längeren Zeitraum zu gewährleisten. Auch kann wie beim Philips System eine zur permanente Kühlung vorgesehen sein.

Der Fassboden kann aus Metall, insbesondere aus Edelstahl hergestellt werden, wobei es sich als vorteilhaft erwiesen hat, wenn das Fassunterteil 20 bis 30 mm dick ist. In diesem Fall weist der Fassboden eine genügend große Kältespeicherkapazität auf, um eine ausreichende Kühlung gewährleisten zu können.

Gemäss einer weiteren Ausführungsform sind das Fassoberteil und das Fassunterteil über Gewinde miteinander verschraubt. Hierdurch wird einerseits eine feste Verbindung beider Fassteile gewährleistet und andererseits ein leichtes Öffnen und Schliessen des Getränkefasses ermöglicht.

Der Getränkebeutel des Getränkefasses kann Bier oder ein anderes Getränk enthalten. Als komprimiertes Gas kann dem Getränkefass insbesondere Luft zugeführt werden, da diese kostengünstig verfügbar und zudem nicht brennbar ist. Es ist außerdem möglich, dass die erste und zweite Ventilanordnung am Getränkefass montiert sind, wobei die Ventilanordungen insbesondere eine bauliche Einheit bilden können.

Die Erfindung wird im folgenden anhand eines Ausführungsbeispiels mit Bezug auf die beiliegende Zeichnung näher erläutert. Es zeigt:
- Figur 1: einen schematischen Querschnitt durch ein erfindungsgemässes Getränkefass.

In Figur 1 ist ein schematischer Querschnitt eines erfindungsgemässen Getränkefasses 1 gezeigt. Das Getränkefass 1 weist einen zweiteilig ausgebildeten Fasskörper 2 auf, der aus einem Fassunterteil 3 und einem Fassoberteil 4 besteht. Das Fassunterteil 3 und das Fassoberteil 4 sind über Gewinde 5a, 5b miteinander verschraubt, wobei das Fassunterteil 3 ein Außengewinde 5a und das Fassoberteil 4 ein Innengewinde 5b aufweist. Außerdem sind nicht gezeigte Dichtungselemente vorgesehen, die eine gasdichte Verbindung der beiden Teile 3, 4 ermöglichen. Das Fassunterteil 3 ist als Kühlakku aus Edelstahl ausgebildet, wobei die Unterseite des Fassunterteils 3 eine Dicke von 20 bis 30 mm hat.

Im Inneren des Fasskörpers 2 ist ein Getränkebeutel 6 angeordnet, der über eine Entnahmeleitung 7 mit einer ersten Ventilanordnung 8 verbunden ist. An der Oberseite des Fassoberteils 4 ist eine zweite Ventilanordnung 9 für die Zuführung eines komprimierten Gases in den Innenraum des Fasskörpers 2 vorgesehen. Die erste und die zweite Ventilanordnung 8,9 sind durch eine nicht gezeigte Zapfanlage, in die das Getränkefass 1 eingesetzt ist, betätigbar.

Während des Betriebes öffnet die Zapfeinrichtung die zweite Ventilanordnung 9 und leitet in den Innenraum des Fasskörpers 2 beispielsweise Druckluft ein. Durch die Erhöhung des Fassinnendrucks wird der Getränkebeutel 6 unter Druck gesetzt und unter Abgabe des Getränkes komprimiert, nachdem die Zapfeinrichtung die erste ventilanordung 8 geöffnet hat. Wenn der Getränkebeutel 6 vollständig entleert ist, wird zunächst der Innenraum des Fasskörpers 2 über die zweite Ventilanordnung 9 entlüftet, so dass ein eventuell vorhandener Überdruck abgebaut wird. Anschliessend kann das Fassunterteil 3 des Fasskörpers 2 von dem Fassoberteil 4 abgeschraubt werden. Der Getränkebeutel 6 wird aus dem Fassoberteil 4 entfernt, und ein neuer mit Getränk gefüllter Getränkebeutel 6 wird in das Fassoberteil 4 eingesetzt. Zuletzt wird dann das eventuell vorgekühlte Fassunterteil 3 wieder an dem Fassoberteil 4 festgeschraubt. Das Getränkefass ist dann bereit für die erneute Abgabe des Getränkes.

Bei dem in dem Getränkebeutel 6 enthaltenen Getränk kann es sich insbesondere um Bier handeln.

## Patentansprüche

1. Getränkefass (1) mit einem Fasskörper (2), einem im Inneren des Fasskörpers (2) angeordneten Getränkebeutel (6), einer ersten Ventilanordnung (8) für die Entnahme des Getränks aus dem Beutel (6) und einer zweiten ventilanordnung (9), um dem Innenraum des Fasskörpers (2) ein komprimiertes Gas zuzuführen, **dadurch gekennzeichnet, dass** der Fasskörper (2) ein Fassunterteil (3) und ein Fassoberteil (4) aufweist, die lösbar miteinander verbunden sind.

2. Getränkefass (1) nach Anspruch 1, **dadurch gekennzeichnet, dass** das Fassunterteil (3) als Kühlakku ausgebildet ist.

3. Getränkefass (1) nach Anspruch 2, **dadurch gekennzeichnet, dass** das Fassunterteil (3) aus Metall besteht.

4. Getränkefass (1) nach Anspruch 3, **dadurch gekennzeichnet, dass** das Fassunterteil (3) aus Edelstahl besteht.

5. Getränkefass (1) nach einem der Ansprüche 1 bis 4, **dadurch gekennzeichnet, dass** das Fassunterteil (3) 20 bis 30 mm dick ist.

6. Getränkefass (1) nach einem der Ansprüche 1 bis 5, **dadurch gekennzeichnet, dass** das Fassoberteil (4) und das Fassunterteil (3) über Gewinde (5a, 5b) miteinander verschraubt sind.

7. Getränkefass (1) nach einem der Ansprüche 1 bis 6, **dadurch gekennzeichnet, dass** der Getränkebeutel (6) Bier enthält.

8. Getränkefass (1) nach einem der Ansprüche 1 bis 7, **dadurch gekennzeichnet, dass** das komprimierte Gas Luft ist.

9. Getränkefass (1) nach einem der Ansprüche 1 bis 8, **dadurch gekennzeichnet, dass** die erste und die zweite Ventilanordnung (8,9) am Getränkefass (1) montiert sind, wobei die ventilanordnungen (8,9) insbesondere eine bauliche Einheit bilden können.
